# FASCICULE DE BREVET EUROPEEN

(11) **EP 2 887 176 B1**
(45) Date de publication et mention de la délivrance du brevet: **14.09.2022**
(21) Numéro de dépôt: 13198965.9
(22) Date de dépôt: 20.12.2013
(51) Int. Cl.: G05F 3/24, G01K 7/01

(54) **Circuit électronique à référence de courant PTAT auto-calibrée, et procédé pour sa mise en action**
Elektronischer Schaltkreis mit selbst kalibriertem PTAT-Referenzstrom, und sein Einsatzverfahren
Electronic circuit with self-calibrated PTAT current reference, and method for operating same

(43) Date de publication de la demande: 24.06.2015
(73) Titulaire: The Swatch Group Research and Development Ltd., 2074 Marin (CH)
(72) Inventeur: Casagrande, Arnaud, 2014 Bôle (CH); Arend, Jean-Luc, CH-2034 Peseux (CH)
(74) Mandataire: ICB SA

(56) Documents cités:
- EP-A2- 1 712 973
- JP-A- 2011 124 854
- US-A1- 2006 276 986
- US-A1- 2010 289 462
- US-B1- 6 844 711
- US-B1- 7 076 384
- TALEBBEYDOKHTI N ET AL: "Constant transconductance bias circuit with an on-chip resistor", 2006 IEEE INTERNATIONAL SYMPOSIUM ON CIRCUITS AND SYSTEMS 21-24 MAY 2006 ISLAND OF KOS, GREECE, IEEE - PISCATAWAY, NJ, USA, 21 mai 2006 (2006-05-21), pages 4pp-2860, XP032458343, DOI: 10.1109/ISCAS.2006.1693220 ISBN: 978-0-7803-9389-9

## Description

L'invention concerne un circuit électronique muni d'une référence de courant du type PTAT auto-calibrée.

L'invention concerne également le procédé de calibration d'une source de courant du type PTAT du circuit électronique.

Un courant de type PTAT est un courant proportionnel à la température absolue. Des sources de courant de type PTAT sont utilisées dans des circuits électroniques pour la fourniture d'au moins un courant dépendant de la température. Elles peuvent servir également dans des circuits électroniques à capteur de température ou dans des circuits de gestion de fonctions en liaison avec une base de temps.

Généralement pour la génération d'une référence de courant du type PTAT dans un circuit électronique intégré dans un substrat en silicium, il est utilisé dans une branche de génération de courant une résistance classique. La précision d'une telle résistance peut varier de ±30% par rapport à une valeur estimée selon le procédé de fabrication par exemple de type MOS. Il doit souvent être prévu de calibrer une telle résistance au terme du procédé de fabrication pour pouvoir assurer une précision suffisante d'une référence de courant du type PTAT, ce qui est un inconvénient.

Pour calibrer la référence de courant du type PTAT, il peut être utilisé un réseau de résistances et de commutateurs programmables liés aux résistances pour la génération de ce courant. Cela nécessite au terme de tout procédé de fabrication de mesurer la valeur de ce courant et de commander la connexion de plusieurs résistances pour obtenir la référence désirée de ce courant PTAT. Cela complique les opérations d'adaptation de cette référence de courant, ce qui constitue un inconvénient.

Il est cité l'article de Talebbeydokhti et AI "Constant transconductance bias circuit with an on-chip resistor", 2006 IEEE International Sympositum on Circuits and systems, pages 2857-2860 du 21 mai 2006. Il est décrit un circuit de polarisation à transconductance constante avec une résistance variable sur le circuit. La résistance est en série avec deux miroirs de courants NMOS et PMOS entre des bornes d'une source de tension d'alimentation. La valeur résistive de la résistance MOS peut être adaptée précisément par un circuit d'adaptation selon le principe Maître-Esclave relié à ladite résistance variable. Le circuit d'adaptation Maître est un circuit à boucle à verrouillage de phase (PLL), qui comprend une résistance à condensateur commuté (SC) dans une première branche, et une résistance réplique MOS en parallèle dans une seconde branche, et en liaison avec un intégrateur pour fournir une tension de commande à la résistance variable et à la résistance réplique. Un tel circuit d'adaptation est de conception relativement compliquée et ne permet pas de facilement adapter un courant d'un circuit électronique par un courant de référence au terme d'un procédé de fabrication, ce qui constitue un inconvénient.

Dans les brevets US 7,076,384 B1, US 6,844,711 B1 et dans la demande de brevet US 2006/0276986 A1, il est décrit des systèmes de calibration d'un courant ou d'une tension de référence, mais sans mentionner une calibration au moyen d'un circuit d'adaptation de référence au moyen d'une résistance à condensateur commuté.

L'invention a donc pour but de fournir un circuit électronique muni d'une référence de courant du type PTAT auto-calibrée pour améliorer la précision de référence de courant indépendamment de toute variation du procédé de fabrication du circuit électronique et palliant les inconvénients susmentionnés de l'état de la technique.

A cet effet, l'invention concerne un circuit électronique muni d'une référence de courant du type PTAT auto-calibrée, qui comprend les caractéristiques mentionnées dans la revendication indépendante 1.

Des formes d'exécution particulières du circuit électronique sont définies dans les revendications dépendantes 2 à 6.

Un avantage du circuit électronique réside dans le fait qu'il est possible d'ajuster numériquement un réseau de résistances pour la génération d'une référence de courant PTAT, en comparant un courant de sortie d'une unité de génération du courant PTAT à un courant de référence. Le courant de référence est généré dans un générateur de courant de référence sur la base d'une résistance équivalente à condensateur commuté.

Avantageusement, il est également possible d'adapter numériquement un rapport dimensionnel de transistors d'un miroir de courant de l'unité de génération du courant PTAT par la comparaison entre le courant de sortie PTAT et le courant de référence. Plusieurs transistors sont donc connectables en parallèle dans un miroir de courant de l'unité de génération pour la fourniture du courant PTAT.

Avantageusement, une calibration de la référence de courant PTAT du circuit électronique peut être effectuée automatiquement dès la mise en fonction du circuit électronique. La calibration s'effectue par plusieurs comparaisons successives du courant de sortie PTAT avec le courant de référence par dichotomie. La comparaison peut être effectuée dans un comparateur. Une adaptation de la valeur résistive du réseau de résistances ou de la valeur du courant de sortie par la mise en parallèle de transistors d'un miroir de courant est commandée par l'intermédiaire d'une unité de traitement recevant l'information du comparateur.

Avantageusement après la calibration de la référence de courant PTAT dans une première phase, l'unité de référence, qui fournit le courant de référence pour la comparaison avec le courant de sortie PTAT, peut être déconnectée. Les signaux de cadencement des commutateurs de la résistance à condensateur commuté, qui proviennent d'une base de temps, sont supprimés pour réduire la consommation et éviter toute pollution spectrale. Avec cette calibration automatique du courant de sortie PTAT, ce courant PTAT peut être au moins de 2 à 3 fois plus précis qu'un tel courant obtenu avec une résistance standard intégrée de l'état de la technique, tout en tenant compte des erreurs d'appariement des miroirs de courant et du comparateur de courants.

A cet effet, l'invention concerne également un procédé de calibration d'une source de courant du type PTAT du circuit électronique, qui comprend les caractéristiques définies dans la revendication indépendante 7.

Des étapes particulières du procédé sont définies dans les revendications dépendantes 8 à 10.

Les buts, avantages et caractéristiques du circuit électronique à référence de courant PTAT auto-calibrée, ainsi que le procédé de calibration d'une source de courant de type PTAT, apparaîtront mieux dans la description suivante sur la base d'au moins une forme d'exécution non limitative et illustrée par les dessins sur lesquels :
la figure 1 représente de manière simplifiée les différents composants du circuit électronique à référence de courant PTAT auto-calibrée selon l'invention, et
la figure 2 représente un graphique des signaux de cadencement des commutateurs en liaison à au moins un condensateur pour l'unité maître référence du circuit électronique à référence de courant PTAT auto-calibrée selon l'invention.

Dans la description suivante, tous les composants électroniques du circuit électronique à référence de courant PTAT, qui sont bien connus d'un homme du métier dans ce domaine technique, ne sont décrits que de manière simplifiée.

A la figure 1, une première forme d'exécution du circuit électronique 1 est représentée. Le circuit électronique 1 comprend une unité dite maître pour la fourniture d'un courant de référence I_{ref} de calibration, et une unité dite esclave 3 pour la fourniture d'une référence de courant PTAT en sortie I_{OUT}. L'unité maître 2 est un générateur de courant de référence I_{ref} de calibration dépendant d'une résistance à condensateur commuté 12. L'unité esclave PTAT 3 est un générateur de courant pour la fourniture d'une référence de courant PTAT en sortie I_{OUT}. La référence de courant PTAT fournie par le générateur PTAT est dépendante d'une résistance 8, dont la valeur résistive R peut être ajustée numériquement comme expliqué ci-après. Toutefois, il est aussi possible d'adapter numériquement un rapport dimensionnel de transistors d'un miroir de courant dans le générateur du courant PTAT pour la fourniture du courant adapté PTAT.

Pour adapter le courant de sortie PTAT I_{OUT}, une comparaison dans un comparateur 6 est effectuée entre le courant de référence I_{ref} de calibration de l'unité maître 2 et le courant de sortie PTAT I_{OUT} de l'unité esclave 3. Dans un cas idéal ou après calibration, le courant de sortie PTAT I_{OUT} est identique au courant de référence I_{ref}. Cependant comme le circuit électronique avec la résistance 8 est intégré dans un substrat semiconducteur, tel qu'un substrat en silicium, la valeur résistive de la résistance 8 à la sortie du procédé de fabrication de type MOS n'est pas précise. De ce fait, le courant de sortie PTAT I_{OUT} n'est pas identique au courant I_{ref}. Dans ces conditions, la résistance programmable 8 est adaptée numériquement. La résistance programmable 8 peut être adaptée pour devenir équivalente à la résistance à condensateur commuté 12. En fonction de la comparaison entre les deux courants, une information en sortie du comparateur 6 est fournie à une unité de traitement 7 de manière à commander une adaptation numérique de la résistance programmable 8.

Cette résistance programmable 8 peut être composée d'un réseau de résistances et de commutateurs programmables. Le réseau de résistances comprend plusieurs résistances de valeur unitaire en série et/ou également en partie en parallèle. Dans le cas de résistances unitaires en série, des commutateurs peuvent être prévus en étant connectés en parallèle de chaque résistance unitaire ou de groupes de résistances unitaires, ce qui est bien connu. Les commutateurs sont commandés par des signaux numériques ou un mot binaire de commande provenant de l'unité de traitement 7 de manière à court-circuiter un certain nombre de résistances unitaires pour adapter la valeur résistive de la résistance programmable 8.

L'unité de traitement 7 fournit donc un mot binaire pour commander les commutateurs et adapter la résistance programmable. Il peut être prévu un mot binaire de commande par exemple sur 16 bits de manière à ajuster ladite résistance programmable 8. Ceci permet de garantir une précision au moins de l'ordre de ±5% par rapport à la résistance estimée, alors que sans calibration, l'erreur de la résistance programmable peut être voisine de ±30% comme susmentionné. Cependant il doit être tenu compte dans la précision des erreurs d'appariement des miroirs de courant et du comparateur de courants 6, ce qui peut réduire quelque peu la précision.

Pour adapter la résistance programmable 8, il est de préférence utilisé un algorithme de dichotomie dans l'unité de traitement 7. Cela permet de converger rapidement vers une valeur finale de la résistance programmable. Cette adaptation est effectuée pendant un certain nombre de cycles selon l'algorithme de dichotomie. Une fois que le courant de sortie PTAT I_{OUT} devient identique au courant de référence I_{ref}, une mémorisation du mot binaire de programmation de la résistance programmable est effectuée notamment dans une mémoire dans l'unité de traitement 7.

L'unité maître ou générateur de courant de référence 2 comprend tout d'abord un premier miroir de courant composé de transistors N1, N2 d'un premier type de conductivité, par exemple de transistors de type NMOS. L'unité maître 2 comprend encore un second miroir de courant composé de transistors P1, P2, P3 d'un second type de conductivité, par exemple de transistors de type PMOS. Les premier et second miroirs de courant sont montés en série entre deux bornes d'une source de tension d'alimentation V_{DD}. Le premier miroir de courant est de préférence relié à une première borne de la source de tension, qui est dans ce cas une borne de masse, alors que le second miroir de courant est de préférence relié à une seconde borne de la source de tension, qui est la borne de potentiel haut V_{DD}.

Selon la première forme d'exécution de la figure 1, le premier miroir de courant comprend un premier transistor NMOS N1, dont la source est reliée à la masse, et le drain et la grille sont reliés ensemble, et un second transistor NMOS N2, dont la grille est reliée à la grille du premier transistor NMOS N1 et la source est reliée à la résistance à condensateur commuté 12, ainsi qu'à un condensateur de filtrage Cf. La résistance à condensateur commuté 12 et le condensateur de filtrage C_{f} sont également connectés à la borne de masse dans cette forme d'exécution.

Le drain et la grille du premier transistor NMOS N1 sont reliés au drain d'un premier transistor PMOS P1 du second miroir de courant. Le drain du second transistor NMOS N2 est relié à la grille et au drain d'un second transistor PMOS P2 du second miroir de courant. La grille du premier transistor PMOS P1 est reliée à la grille du second transistor PMOS P2. Le second miroir de courant comprend encore un troisième transistor PMOS P3 monté en parallèle des premier et second transistors PMOS P1, P2. La grille du troisième transistor PMOS P3 est reliée aux grilles des premier et second transistors PMOS P1, P2. Les sources des premier, second et troisième transistors PMOS P1, P2, P3 sont connectées à la borne de potentiel haut V_{DD} de la source de tension. Le drain du troisième transistor PMOS P3 fournit le courant de référence I_{ref} du générateur de courant de référence 2.

Comme une résistance à condensateur commuté 12 est reliée à la source du second transistor NMOS N2, ce transistor NMOS N2 est N fois plus grand que le premier transistor NMOS N1, qui est considéré comme un transistor unitaire. Cela signifie que le second transistor NMOS N2 est composé de N premiers transistors NMOS N1, où N est un nombre entier plus grand ou égal à 2. Il peut par exemple être choisi N = 6 de manière à avoir un second transistor N2 6 fois plus grand que le premier transistor N1 ou au moins avoir une largeur de canal MOS 6 fois plus grande que la largeur de canal MOS du premier transistor N1.

La résistance à condensateur commuté 12 comprend donc un condensateur C, dont une première électrode est reliée à un premier commutateur 4 et à un second commutateur 5. Une seconde électrode du condensateur C est reliée à la borne de masse. Dans la technologie CMOS du procédé de fabrication du circuit électronique, ce condensateur C peut être un condensateur du type CMOS à accumulation ou un condensateur à électrode métallique à oxyde mince. Cela permet d'avoir une résistance à condensateur commuté 12 avec une précision de l'ordre de ±5%, alors qu'une résistance standard intégrée 8 est réalisée avec une précision de l'ordre de ±30%.

Le premier commutateur 4 est disposé entre la première électrode du condensateur C et la borne de masse, alors que le second commutateur 5 est disposé entre la première électrode du condensateur C et la source du second transistor NMOS N2. Le premier commutateur 4 est commandé par un premier signal de commande Φ1, alors que le second commutateur 5 est commandé alternativement par un second signal de commande Φ2. Le premier commutateur 4 est fermé, quand le second commutateur 5 est ouvert, dans une première phase, et le premier commutateur 4 est ouvert, quand le second commutateur 5 est fermé, dans une seconde phase. Chaque commutateur peut avantageusement être réalisé au moyen d'un transistor MOS, par exemple un transistor NMOS, qui est commandé sur sa grille par le signal de commande correspondant.

La figure 2 représente de manière simplifiée les deux signaux de commande Φ1 et Φ2, qui sont de préférence non recouvrant. Ces signaux de commande peuvent être obtenus par l'intermédiaire d'une base de temps avec un oscillateur à quartz. Cette base de temps de l'oscillateur à quartz peut également cadencer les opérations de l'unité de traitement 7. Chaque signal de commande comprend une impulsion rectangulaire de commande par période temporelle T. L'impulsion rectangulaire du premier signal de commande Φ1 est d'une durée t1, qui peut être égale à T/4, alors que l'impulsion rectangulaire du second signal de commande Φ2 est d'une durée t2, qui peut être aussi égale à T/4. Un espace temporel de T/4 entre les impulsions rectangulaires des premier et second signaux de commande Φ1 et Φ2 peut aussi être envisagé. L'impulsion rectangulaire à l'état "1" du premier signal de commande Φ1 commande la fermeture du premier commutateur 4, alors que l'impulsion rectangulaire à l'état "1" du second signal de commande Φ2 commande la fermeture du second commutateur 5.

La résistance équivalente, obtenue par la commande des premier et second commutateurs 4 et 5 avec les premier et second signaux de commande Φ1 et Φ2, est égale à T/C. T est la période de chaque signal de commande et C définit la capacité du condensateur. En modifiant la période T, la valeur résistive de la résistance équivalente peut être modifiée. Cette résistance équivalente de l'unité maître 2 peut être établie avec une précision de ±5% selon le procédé de fabrication du circuit électronique intégré dans un substrat en silicium traditionnel. Cette résistance équivalente 12 peut être identique à la résistance programmable 8 adaptée numériquement dans l'unité esclave 3 après la calibration du courant PTAT.

A la suite de la calibration du courant de sortie PTAT I_{OUT}, le générateur du courant de référence 2 et la base de temps pour la fourniture des signaux de commande Φ1 et Φ2 peuvent être déconnectés. Uniquement le générateur du courant PTAT calibré reste fonctionnel avec une précision du courant de sortie PTAT I_{OUT} garanti avec une précision, qui peut être d'au moins ±5% de la valeur attendue.

De manière similaire à l'unité maître 2, l'unité esclave PTAT 3 ou le générateur de courant PTAT 3 comprend un premier miroir de courant composé de transistors N11, N12 d'un premier type de conductivité, par exemple de transistors de type NMOS. L'unité esclave PTAT 3 comprend encore un second miroir de courant composé de transistors P11, P12, P13 d'un second type de conductivité, par exemple de transistors de type PMOS. Les premier et second miroirs de courant sont montés en série entre deux bornes d'une source de tension d'alimentation V_{DD}. Le premier miroir de courant est de préférence relié à la première borne de la source de tension, qui est dans ce cas la borne de masse, alors que le second miroir de courant est de préférence relié à la seconde borne de la source de tension, qui est la borne de potentiel haut V_{DD}.

Comme montré à la figure 1, le premier miroir de courant comprend un premier transistor NMOS N11, dont la source est reliée à la masse, et le drain et la grille sont reliés ensemble, et un second transistor NMOS N12, dont la grille est reliée à la grille du premier transistor NMOS N11 et la source est reliée à la résistance programmable 8, qui est également reliée à la borne de masse.

Le drain et la grille, du premier transistor NMOS N11 sont reliés au drain d'un premier transistor PMOS P11 du second miroir de courant. Le drain du second transistor NMOS N12 est relié à la grille et au drain d'un second transistor PMOS P12 du second miroir de courant. La grille du premier transistor PMOS P11 est reliée à la grille du second transistor PMOS P12. Le second miroir de courant de l'unité esclave PTAT 3 comprend encore un troisième transistor PMOS P13 monté en parallèle des premier et second transistors PMOS P11, P12. La grille du troisième transistor PMOS P13 est reliée aux grilles des premier et second transistors PMOS P11, P12. Les sources des premier, second et troisième transistors PMOS P11, P12, P13 sont connectées à la borne de potentiel haut V_{DD} de la source de tension. Le drain du troisième transistor PMOS P13 fournit le courant de sortie PTAT I_{OUT} du générateur de courant PTAT 3.

Comme la résistance programmable 8 est reliée à la source du second transistor NMOS N12, ce transistor NMOS N2 est N' fois plus grand que le premier transistor NMOS N11, qui est considéré comme un transistor unitaire. Cela signifie que le second transistor NMOS N12 est composé de N' premiers transistors NMOS N11, où N' est un nombre entier plus grand ou égal à 2. Il peut par exemple être choisi N' = 6 comme pour le second transistor N2 de l'unité maître 2. Cela permet d'avoir un second transistor N12 6 fois plus grand que le premier transistor N11 ou au moins avoir une largeur de canal MOS 6 fois plus grande que la largeur de canal MOS du premier transistor N11. Cependant le nombre N' peut être différent du nombre N.

Il est encore à noter que le troisième transistor PMOS P13 peut également être prévu M fois plus grand que le premier transistor PMOS P11 et le second transistor PMOS P12 du second miroir de courant de l'unité esclave PTAT 3. M est un nombre entier plus grand ou égal à 1. Dans le cas où M est égal à 1, la résistance programmable 8, qui a été adaptée, peut être équivalente à la résistance à condensateur commuté 12 de l'unité maître 2.

Selon une variante d'exécution du circuit électronique 1 non illustrée, il peut être utilisé à la place du troisième transistor PMOS P13, un ensemble de transistors unitaires combinés avec des commutateurs contrôlés numériquement. En lieu et place d'adapter numériquement la résistance programmable 8, il peut être envisagé d'avoir une résistance 8 de valeur définie, et d'adapter numériquement un rapport dimensionnel de transistors PMOS du second miroir de courant, qui fournissent le courant de sortie PTAT I_{OUT}. Un mot binaire d'adaptation est fourni au terme des cycles de calibration par l'algorithme de dichotomie. Ce mot binaire pour configurer l'ensemble de transistors est mémorisé dans l'unité de traitement 7.

Il peut aussi être envisagé d'avoir plusieurs résistances à condensateur commuté disposés en parallèle et commandées chacune par deux signaux de commande propres à chaque résistance à condensateur commuté.

A partir de la description qui vient d'être faite, plusieurs variantes de réalisation du circuit électronique à référence de courant PTAT peuvent être conçues par l'homme du métier sans sortir du cadre de l'invention définie par les revendications.

## Revendications

1. Circuit électronique (1) à référence de courant du type PTAT auto-calibrée, le circuit électronique (1) comprenant une unité dite maître (2) qui est un générateur de courant de référence (2) et une unité dite esclave (3), qui est un générateur de courant PTAT (3) dépendant d'au moins une résistance intégrée (8), pour la fourniture d'un courant de sortie PTAT (I_{OUT}), le générateur de courant PTAT (3) comprenant un premier miroir de courant composé de transistors de type NMOS (N11, N12) et un second miroir de courant composé de transistors de type PMOS (P11, P12, P13), les premier et second miroirs de courant de l'unité esclave (3) étant montés en série entre deux bornes d'une source de tension d'alimentation (V_{DD}), le premier miroir de courant comprend un premier transistor NMOS (N11) et un second transistor NMOS (N12), en ce que le premier transistor NMOS (N11) comprend une source reliée à une borne de masse, et une grille reliée à un drain, en ce que le second transistor NMOS (N12) comprend une source reliée à la résistance (8), qui est reliée à la borne de masse, une grille reliée à la grille du premier transistor NMOS (N11), en ce que le second miroir de courant comprend un premier transistor PMOS (P11), un second transistor PMOS (P12) et un troisième transistor PMOS (P13), les trois transistors PMOS ayant chacun une source reliée à une borne de potentiel haut de la source de tension (V_{DD}) et des grilles reliées les unes aux autres, en ce que le premier transistor PMOS (P11) comprend un drain relié à la grille et au drain du premier transistor NMOS (N11), en ce que le second transistor PMOS (P12) comprend un drain relié à sa grille et à un drain du second transistor NMOS (N12), et en ce que le troisième transistor PMOS (P13) comprend un drain pour fournir le courant de sortie PTAT (I_{OUT}).
**caractérisé en ce que** le générateur de courant de référence (2) dépend d'au moins une résistance à condensateur commuté (12), pour la fourniture d'un courant de référence (I_{ref}),
**en ce que** le générateur de courant de référence (2) comprend un premier miroir de courant composé de transistors de type NMOS (N1, N2), et un second miroir de courant composé de transistors de type PMOS (P1, P2, P3), les premier et second miroirs de courant de l'unité maître (2) étant montés en série entre deux bornes d'une source de tension d'alimentation (V_{DD}), **en ce que** le premier miroir de courant comprend un premier transistor NMOS (N1) et un second transistor NMOS (N2), **en ce que** le premier transistor NMOS (N1) comprend une source reliée à une borne de masse, et une grille reliée à un drain, **en ce que** le second transistor NMOS (N2) comprend une source reliée à la résistance à condensateur commuté (12), qui est reliée à la borne de masse, une grille reliée à la grille du premier transistor NMOS (N1), **en ce que** le second miroir de courant comprend un premier transistor PMOS (P1), un second transistor PMOS (P2) et un troisième transistor PMOS (P3), les trois transistors PMOS ayant chacun une source reliée à une borne de potentiel haut de la source de tension (V_{DD}) et des grilles reliées les unes aux autres, **en ce que en ce que** le premier transistor PMOS (P1) comprend un drain relié à la grille et au drain du premier transistor NMOS (N1), **en ce que** le second transistor PMOS (P2) comprend un drain relié à sa grille et à un drain du second transistor NMOS (N2), et **en ce que** le troisième transistor PMOS (P3) comprend un drain pour fournir le courant de référence (I_{ref}),
**en ce que** le courant de référence (I_{ref}) fourni par le troisième transistor PMOS (P3) de l'unité maître (2) et le courant de sortie PTAT (I_{OUT}) fourni par le troisième transistor (P13) de l'unité esclave (3) sont comparés dans un comparateur (6) de manière à adapter numériquement la résistance intégrée (8), qui est programmable, ou à adapter numériquement un rapport dimensionnel de transistors PMOS (P11, P12, P13) d'un miroir de courant dans le générateur du courant PTAT, pour la fourniture du courant de sortie PTAT (I_{OUT}) adapté, et ce que le comparateur (6) est relié à une unité de traitement (7) pour recevoir une information en sortie du comparateur (6), fonction de la comparaison entre le courant de référence (I_{ref}) et le courant de sortie PTAT (I_{OUT}) pour commander une adaptation numérique de la résistance programmable (8) ou du rapport dimensionnel de transistors (P11, P12, P13).

2. Circuit électronique (1) selon la revenication 1, **caractérisé en ce que** l'unité de traitement (7) est destinée à mettre en fonction un algorithme de dichotomie pour l'adaptation cyclique de la résistance programmable (8) ou du rapport dimensionnel de transistors (P11, P12, P13), et **en ce que** l'unité de traitement comprend une mémoire pour mémoriser un mot binaire final d'adaptation numérique de la résistance programmable (8) ou du rapport dimensionnel de transistors (P11, P12, P13).

3. Circuit électronique (1) selon la revendication 1, **caractérisé en ce que** le second transistor NMOS (N2) est N fois plus grand que le premier transistor NMOS (N1), où N est un nombre entier plus grand ou égal à 2, de préférence égal à 6.

4. Circuit électronique (1) selon la revendication 1, **caractérisé en ce que** la résistance à condensateur commuté (12) comprend un condensateur (C), un premier commutateur (4) relié en parallèle au condensateur, et un second commutateur (5) relié entre une électrode du condensateur et la source du second transistor (N2) du premier miroir de courant du générateur de courant de référence, **en ce que** le premier commutateur (4) est commandé par un premier signal de commande (Φ1), et **en ce que** le second commutateur (5) est commandé par un second signal de commande (Φ2), les premier et second signaux de commande étant générés par l'intermédiaire d'une base de temps et agencés de telle manière que le premier commutateur est ouvert quand le second commutateur est fermé, et inversement.

5. Circuit électronique (1) selon la revendication 1, **caractérisé en ce que** le second transistor NMOS (N12) est N' fois plus grand que le premier transistor NMOS (N1), où N' est un nombre entier plus grand ou égal à 2, de préférence égal à 6.

6. Circuit électronique (1) selon la revendication 1, **caractérisé en ce que** le troisième transistor PMOS (P13) est composé d'un ensemble de transistors unitaires, qui sont combinés avec des commutateurs contrôlés numériquement pour adapter le courant de sortie PTAT (I_{OUT}).

7. Procédé de calibration d'une source de courant du type PTAT du circuit électronique (1) selon l'une des revendications précédentes, **caractérisé en ce qu'**il comprend les étapes de :
- fournir un courant de sortie PTAT (I_{OUT}) du générateur de courant PTAT (3) par le troisième transistor PMOS (P13) du générateur de courant PTAT,
- fournir un courant de référence (I_{ref}) du générateur de courant de référence (2) par le troisième transistor PMOS (P3) du générateur de courant de référence,
- comparer le courant de sortie PTAT (I_{OUT}) et le courant de référence (I_{ref}), et
- adapter numériquement la résistance intégrée programmable (8), ou un rapport dimensionnel de transistors PMOS (P11, P12, P13) d'un miroir de courant dans le générateur du courant PTAT.

8. Procédé selon la revendication 7, **caractérisé en ce que** l'adaptation numérique est effectuée pendant un certain nombre de cycles selon un algorithme de dichotomie dans une unité de traitement (7).

9. Procédé selon la revendication 8, **caractérisé en ce qu'**une mémorisation d'un mot numérique fourni par l'unité de traitement (7) est effectuée dans une mémoire de l'unité de traitement au terme des cycles d'adaptation du courant de sortie PTAT (I_{OUT}).

10. Procédé selon l'une des revendications 8 et 9, **caractérisé en ce qu'**au terme des cycles d'adaptation du courant de sortie PTAT (I_{OUT}), le générateur de courant de référence (2) est déconnecté, ainsi que la fourniture de signaux de commande de la résistance à condensateur commuté (12).

## Patentansprüche

1. Elektronischer Schaltkreis (1) mit selbst kalibriertem PTAT-Referenzstrom, wobei der elektronische Schaltkreis (1) eine Master-Einheit (2) umfasst, die ein Referenzstromerzeuger (2) ist, und eine Slave-Einheit (3), die ein PTAT-Stromerzeuger (3) ist, der von mindestens einem integrierten Widerstand (8) abhängt, für die Bereitstellung eines PTAT-Ausgangsstroms (I_{OUT}), wobei der PTAT-Stromerzeuger (3) einen ersten Stromspiegel umfasst, der aus Transistoren vom Typ NMOS (N11, N12) zusammengesetzt ist, und einen zweiten Stromspiegel, der aus Transistoren vom Typ PMOS (P11, P12, P13) zusammengesetzt ist, wobei der erste und der zweite Stromspiegel der Slave-Einheit (3) in Reihe zwischen zwei Klemmen einer Versorgungsspannungsquelle (V_{DD}) angebracht sind, wobei der erste Stromspiegel einen ersten NMOS-Transistor (N11) und einen zweiten NMOS-Transistor (N12) umfasst, dass der erste NMOS-Transistor (N11) eine Quelle umfasst, die mit einer Massenklemme verbunden ist, und ein Gitter, das mit einem Drain verbunden ist, dass der zweite NMOS-Transistor (N12) eine Quelle umfasst, die mit dem Widerstand (8) verbunden ist, der mit der Massenklemme verbunden ist, ein Gitter, das mit dem Gitter des ersten NMOS-Transistors (N11) verbunden ist, dass der zweite Stromspiegel einen ersten PMOS-Transistor (P11), einen zweiten PMOS-Transistor (P12) und einen dritten PMOS-Transistor (P13) umfasst, wobei die drei PMOS-Transistoren jeweils eine Quelle haben, die mit einer Hochpotentialklemme der Spannungsquelle (V_{DD}) verbunden ist und Gitter, die miteinander verbunden sind, dass der erste PMOS-Transistor (P11) einen Drain umfasst, der mit dem Gitter und mit dem Drain des ersten NMOS-Transistors (N11) verbunden ist, dass der zweite PMOS-Transistor (P12) einen Drain umfasst, der mit seinem Gitter und mit einem Drain des zweiten NMOS-Transistors (N12) verbunden ist, und dass der dritte PMOS-Transistor (P13) einen Drain umfasst, um den PTAT-Ausgangsstrom (I_{OUT}) bereitzustellen,
**dadurch gekennzeichnet, dass** der Referenzstromerzeuger (2) von mindestens einem Widerstand mit geschaltetem Kondensator (12) für die Bereitstellung eines Referenzstroms (I_{ref}) abhängt,
dass der Referenzstromerzeuger (2) einen ersten Stromspiegel umfasst, der aus Transistoren vom Typ NMOS (N1, N2) zusammengesetzt ist, und einen zweiten Stromspiegel, der aus Transistoren vom Typ PMOS (P1, P2, P3) zusammengesetzt ist, wobei der erste und der zweite Stromspiegel der Master-Einheit (2) in Reihe zwischen zwei Klemmen einer Versorgungsspannungsquelle (V_{DD}) angebracht sind, dass der erste Stromspiegel einen ersten NMOS-Transistor (N1) und einen zweiten NMOS-Transistor (N2) umfasst, dass der erste NMOS-Transistor (N1) eine Quelle umfasst, die mit einer Massenklemme verbunden ist, und ein Gitter, das mit einem Drain verbunden ist, dass der zweite NMOS-Transistor (N2) eine Quelle umfasst, die mit dem Widerstand mit geschaltetem Kondensator (12) verbunden ist, der mit der Massenklemme verbunden ist, ein Gitter, das mit dem Gitter des ersten NMOS-Transistors (N1) verbunden ist, dass der zweite Stromspiegel einen ersten PMOS-Transistor (P1), einen zweiten PMOS-Transistor (P2) und einen dritten PMOS-Transistor (P3) umfasst, wobei die drei PMOS-Transistoren jeweils eine Quelle haben, die mit einer Hochpotentialklemme der Spannungsquelle (V_{DD}) verbunden ist und Gitter, die miteinander verbunden sind, dass der erste PMOS-Transistor (P1) einen Drain umfasst, der mit dem Gitter und mit dem Drain des ersten NMOS-Transistors (N1) verbunden ist, dass der zweite PMOS-Transistor (P2) einen Drain umfasst, der mit seinem Gitter und mit einem Drain des zweiten NMOS-Transistors (N2) verbunden ist, und dass der dritte PMOS-Transistor (P3) einen Drain umfasst, um den Referenzstrom (I_{ref}) bereitzustellen,
dass der von dem dritten PMOS-Transistor (P3) der Master-Einheit (2) bereitgestellte Referenzstrom (I_{ref}) und der vom dritten Transistor (P13) der Slave-Einheit (3) bereitgestellte PTAT-Ausgangsstroms (I_{OUT}) in einem Komparator (6) derart verglichen werden, dass der integrierte Widerstand (8) numerisch angepasst wird, der programmierbar ist, oder dass ein Dimensionsverhältnis von PMOS-Transistoren (P11, P12, P13) eines Stromspiegels im PTAT-Stromerzeuger für die Bereitstellung des angepassten PTAT-Ausgangsstroms (I_{OUT}) numerisch angepasst wird, und
dass der Komparator (6) mit einer Verarbeitungseinheit (7) verbunden ist, um eine Information am Ausgang des Komparators (6) zu erhalten, die vom Vergleich zwischen dem Referenzstrom (I_{ref}) und dem PTAT-Ausgangsstrom (I_{OUT}) abhängt, um eine numerische Anpassung des programmierbaren Widerstands (8) oder des Dimensionsverhältnisses der Transistoren (P11, P12, P13) zu steuern.

2. Elektronischer Schaltkreis (1) nach Anspruch 1, **dadurch gekennzeichnet, dass** die Verarbeitungseinheit (7) bestimmt ist, einen Dichotomiealgorithmus für die zyklische Anpassung des programmierbaren Widerstands (8) oder des Dimensionsverhältnisses der Transistoren (P11, P12, P13) einzusetzen und dass die Verarbeitungseinheit einen Speicher umfasst, um ein finales binäres Wort für die numerische Anpassung des programmierbaren Widerstands (8) oder des Dimensionsverhältnisses der Transistoren (P11, P12, P13) zu speichern.

3. Elektronischer Schaltkreis (1) nach Anspruch 1, **dadurch gekennzeichnet, dass** der zweite NMOS-Transistor (N2) N Mal größer als der erste NMOS-Transistor (N1) ist, wobei N eine Ganzzahl größer oder gleich 2, vorzugsweise gleich 6, ist.

4. Elektronischer Schaltkreis (1) nach Anspruch 1, **dadurch gekennzeichnet, dass** der Widerstand mit geschaltetem Kondensator (12) einen Kondensator (C), einen ersten Schalter (4), der parallel mit dem Kondensator verbunden ist, und einen zweiten Schalter (5), der zwischen einer Elektrode des Kondensators und der Quelle des zweiten Transistors (N2) des ersten Stromspiegels des Referenzstromerzeugers verbunden ist, umfasst, dass der erste Schalter (4) von einem ersten Steuersignal (ϕ1) gesteuert wird, und dass der zweite Schalter (5) von einem zweiten Steuersignal (ϕ2) gesteuert wird, wobei das erste und das zweite Steuersignal über eine Zeitbasis erzeugt werden und derart eingerichtet sind, dass der erste Schalter geöffnet ist, wenn der zweite Schalter geschlossen ist und umgekehrt.

5. Elektronischer Schaltkreis (1) nach Anspruch 1, **dadurch gekennzeichnet, dass** der zweite NMOS-Transistor (N12) N' Mal größer als der erste NMOS-Transistor (N1) ist, wobei N' eine Ganzzahl größer oder gleich 2, vorzugsweise gleich 6, ist.

6. Elektronischer Schaltkreis (1) nach Anspruch 1, **dadurch gekennzeichnet, dass** der dritte PMOS-Transistor (P13) aus einer Anordnung von Einzeltransistoren zusammengesetzt ist, die mit numerisch gesteuerten Schaltern kombiniert sind, um den PTAT-Ausgangsstroms (I_{OUT}) anzupassen.

7. Verfahren zum Kalibrieren einer Stromquelle vom Typ PTAT des elektronischen Schaltkreises (1) nach einem der vorangehenden Ansprüche, **dadurch gekennzeichnet, dass** es die folgenden Schritte umfasst:
- Bereitstellen eines PTAT-Ausgangsstroms (I_{OUT}) vom PTAT-Stromerzeuger (3) durch den dritten PMOS-Transistor (P13) des PTAT-Stromerzeugers,
- Bereitstellen eines Referenzstroms (I_{ref}) vom Referenzstromerzeuger (2) durch den dritten PMOS-Transistor (P3) des Referenzstromerzeugers,
- Vergleichen des PTAT-Ausgangsstroms (I_{OUT}) und des Referenzstroms (I_{ref}), und
- numerisches Anpassen des programmierbaren integrierten Widerstands (8) oder eines Dimensionsverhältnisses der PMOS-Transistoren (P11, P12, P13) eines Stromspiegels im PTAT-Stromerzeuger.

8. Verfahren nach Anspruch 7, **dadurch gekennzeichnet, dass** die numerische Anpassung während einer bestimmten Anzahl von Zyklen gemäß einem Dichotomiealgorithmus in einer Verarbeitungseinheit (7) durchgeführt wird.

9. Verfahren nach Anspruch 8, **dadurch gekennzeichnet, dass** eine Speicherung eines von der Verarbeitungseinheit (7) bereitgestellten numerischen Worts in einem Speicher der Verarbeitungseinheit nach Abschluss der Anpassungszyklen des PTAT-Ausgangsstroms (I_{OUT}) durchgeführt wird.

10. Verfahren nach einem der Ansprüche 8 und 9, **dadurch gekennzeichnet, dass** nach Abschluss der Anpassungszyklen des PTAT-Ausgangsstroms (I_{OUT}) der Referenzstromerzeuger (2) sowie die Bereitstellung von Steuersignalen des Widerstands mit geschaltetem Kondensator (12) unterbrochen wird.

## Claims

1. Electronic circuit (1) with a self-calibrated PTAT current reference, the electronic circuit (1) including a unit called master unit (2) which is a reference current generator (2) and a unit called slave unit (3), which is a PTAT current generator (3) dependent on at least one integrated resistor (8), for supplying a PTAT output current (I_{OUT}), the PTAT current generator (3) including a first current mirror formed of NMOS transistors (N11, N12), and a second current mirror formed of PMOS transistors (P11, P12, P13), the first and second current mirrors of the slave unit (3) being series-mounted between two terminals of a supply voltage source (V_{DD}), the first current mirror includes a first NMOS transistor (N11) and a second NMOS transistor (N12), in that the first NMOS transistor (N11) includes a source connected to an earth terminal, and a gate connected to a drain, in that the second NMOS transistor (N12) has a source connected to the resistor (8), which is connected to the earth terminal, a gate connected to the gate of the first NMOS transistor (N11), in that the second current mirror includes a first PMOS transistor (P11), a second PMOS transistor (P12) and a third PMOS transistor (P13), the three PMOS transistors each having a source connected to a high potential terminal of the voltage source (V_{DD}) and gates connected to each other, in that the first PMOS transistor (P11) includes a drain connected to the gate and to the drain of the first NMOS transistor (N11), in that the second PMOS transistor (P12) includes a drain connected to the gate thereof and to a drain of the second NMOS transistor (N12), and in that the third PMOS transistor (P13) includes a drain for supplying the PTAT output current (I_{OUT}).
**characterised in that** the reference current generator (2) depends on at least one switched capacitor resistor (12), for supplying a reference current (I_{ref}),
**in that** the reference current generator (2) includes a first current mirror formed of NMOS transistors (N1, N2), and a second current mirror formed of PMOS transistors (P1, P2, P3), the first and second current mirrors of the master unit (2) being series-mounted between two terminals of a supply voltage source (V_{DD}), **in that** the first current mirror includes a first NMOS transistor (N1) and a second NMOS transistor (N2), **in that** the first NMOS transistor (N1) includes a source connected to an earth terminal, and a gate connected to a drain, **in that** the second NMOS transistor (N2) has a source connected to the switched capacitor resistor (12), which is connected to the earth terminal, a gate connected to the gate of the first NMOS transistor (N1), **in that** the second current mirror includes a first PMOS transistor (P1), a second PMOS transistor (P2) and a third PMOS transistor (P3), the three PMOS transistors each having a source connected to a high potential terminal of the voltage source (V_{DD}) and gates connected to each other, **in that** the first PMOS transistor (P1) includes a drain connected to the gate and to the drain of the first NMOS transistor (N1), **in that** the second PMOS transistor (P2) includes a drain connected to the gate and to a drain of the second NMOS transistor (N2), and **in that** the third PMOS transistor (P3) includes a drain for supplying the reference current (I_{ref}),
**in that** the reference current (I_{ref}) supplied by the third PMOS transistor (P3) of the master unit (2) and the PTAT output current (I_{OUT}) supplied by the third transistor (P13) of the slave unit (3) are compared in a comparator (6) so as to digitally adapt the integrated resistor (8), which is programmable, or to digitally adapt a dimensional ratio of PMOS transistors (P11, P12, P13) of a current mirror in the PTAT current generator, to supply the adapted PTAT output current (I_{OUT}), and
**in that** the comparator (6) is connected to a processing unit (7) to receive output data from the comparator (6), resulting from the comparison between the reference current (I_{ref}) and the PTAT output current (I_{OUT}) to control the digital adaptation of the programmable resistor (8) or of the dimensional ratio of the transistors (P11, P12, P13).

2. Electronic circuit (1) according to claim 1, **characterised in that** the processing unit (7) is intended to implement a dichotomy algorithm for the cyclical adaptation of the programmable resistor (8) or of the dimensional ratio of the transistors (P11, P12, P13), and **in that** the processing unit includes a memory for storing a final binary word for the digital adaptation of the programmable resistor (8) or of the dimensional ratio of the transistors (P11, P12, P13).

3. Electronic circuit (1) according to claim 1, **characterised in that** the second NMOS transistor (N2) is N times greater than the first NMOS transistor (N1), where N is an integer number greater than or equal to 2, and preferably equal to 6.

4. Electronic circuit (1) according to claim 1, **characterised in that** the switched capacitor resistor (12) includes a capacitor (C), a first switch (4) connected in parallel to the capacitor, and a second switch (5) connected between an electrode of the capacitor and the source of the second transistor (N2) of the first current mirror of the reference current generator,
**in that** the first switch (4) is controlled by a first control signal (Φ1), and **in that** the second switch (5) is controlled by a second control signal (Φ2), the first and second control signals being generated via a time base and arranged such that the first switch is open when the second switch is closed, and vice versa.

5. Electronic circuit (1) according to claim 1, **characterised in that** the second NMOS transistor (N12) is N' times greater than the first NMOS transistor (N1), where N' is an integer number greater than or equal to 2, and preferably equal to 6.

6. Electronic circuit (1) according to claim 1, **characterised in that** the third PMOS transistor (P13) is formed of a set of unit transistors, which are combined with digitally controlled switches to adapt the PTAT output current (I_{OUT}).

7. Method for calibrating a PTAT current source of the electronic circuit (1) according to any of the preceding claims, **characterised in that** the method includes the steps of:
- supplying a PTAT output current (I_{OUT}) of the PTAT current generator (3), by the third PMOS transistor (P13) of the PTAT current generator,
- supplying a reference current (I_{ref}) of the reference current generator (2), by the third PMOS transistor (P3) of the reference current generator,
- comparing the PTAT output current (I_{OUT}) and the reference current (I_{ref}),and
- digitally adapting the programmable integrated resistor (8), or a dimensional ratio of the PMOS transistors (P11, P12, P13) of a current mirror in the PTAT current generator.

8. Method according to claim 7, **characterised in that** the digital adaptation is performed over a certain number of cycles according to a dichotomy algorithm in a processing unit (7).

9. Method according to claim 8, **characterised in that** a memorisation of the digital word supplied by the processing unit (7) is performed in a memory of the processing unit at the end of the PTAT output current (I_{OUT}) adaptation cycles.

10. Method according to one of claims 8 and 9, **characterised in that** at the end of the PTAT output current (I_{OUT}) adaptation cycles, the reference current generator (2) is disconnected, as the supply of control signals from the switched capacitor resistor (12).
